# EUROPÄISCHE PATENTSCHRIFT

(11) **EP 3 558 548 B1**
(45) Veröffentlichungstag und Bekanntmachung des Hinweises auf die Patenterteilung: **23.03.2022**
(21) Anmeldenummer: 17771386.4
(22) Anmeldetag: 14.09.2017
(51) Int. Cl.: B05C 11/10, B67D 7/02, F04B 23/02

(54) **VERFAHREN UND VORRICHTUNG ZUM FÖRDERN VON VISKOSEM MATERIAL**
METHOD AND DEVICE FOR CONVEYING VISCOUS MATERIAL
PROCÉDÉ ET DISPOSITIF POUR LE TRANSPORT D'UNE MATIÈRE VISQUEUSE

(30) Priorität: 21.12.2016 DE 102016125207
(43) Veröffentlichungstag der Anmeldung: 30.10.2019
(73) Patentinhaber: Atlas Copco IAS GmbH, 75015 Bretten (DE)
(72) Erfinder: HAUSNER, Thomas, 75015 Bretten (DE); OBERHOFER, Siegmund, 75173 Pforzheim (DE); ENDERLE, Gerrit, 75438 Knittlingen (DE)
(74) Vertreter: Patentanwälte Bregenzer und Reule Partnerschaftsgesellschaft mbB
(86) Internationale Anmeldenummer: PCT/EP2017/073123
(87) Internationale Veröffentlichungsnummer: WO 2018/114068

(56) Entgegenhaltungen:
- EP-A1- 2 500 108
- EP-B1- 0 330 390
- EP-B1- 2 500 108
- DE-A1-102005 049 805
- DE-A1-102013 103 734
- DE-B4-102005 049 805
- US-A- 5 318 198

## Beschreibung

Die Erfindung betrifft eine Vorrichtung und ein Verfahren zum Fördern von viskosem Material gemäß

Oberbegriff des Anspruchs 1 und 12. Vorrichtungen zum Fördern von viskosem Material (vgl. zum Beispiel DE 10 2004 A1) finden insbesondere breite Anwendung in der Kraftfahrzeugfertigung, bei der viskose Klebstoffe, Dichtstoffe oder Dämmstoffe aus einem Fass zu einer Auftragsstation gefördert werden müssen, um sie auf ein Karosseriebauteil auftragen zu können. Dabei ruht die Folgeplatte auf der Oberfläche des im Fass befindlichen viskosen Materials und wird mittels der Hebeeinrichtung dem abnehmenden Materialpegel nachgeführt, bis das Fass entleert ist. Anschließend hebt die Hebeeinrichtung die Folgeplatte aus dem Fass heraus, so dass das leere Fass gegen ein volles Fass getauscht werden kann. Zur erneuten Aufnahme des Förderprozesses muss die Folgeplatte in das nach oben offene, gefüllte Fass eingeführt werden, bis sie auf der Oberfläche des viskosen Materials aufliegt. Dies erfolgt durch Absenken der Folgeplatte mittels der Hebeeinrichtung. Da die Folgeplatte dichtend an der Innenfläche der Wand des Fasses anliegen muss, erfordert das Einführen der Folgeplatte in das Fass einiges Fingerspitzengefühl, so dass der Fasswechsel von geschultem Fachpersonal vorgenommen werden sollte. Insbesondere dann, wenn unerfahrenes und nicht hinreichend geschultes Personal zum Einsatz kommt, besteht beim Einführen der Folgeplatte in das Fass die Gefahr, dass sich Arbeiter Quetschungen zufügen können, wenn sie unvorschriftsmäßig am Fassoberrand oder an der Folgeplatte hantieren.

Aus der DE 10 2005 049 805 A1 ist eine Vorrichtung der eingangs genannten Art bekannt, die eine Schutzeinrichtung aufweist, welche aus einem Gehäuse besteht, das den Behälter und die Fördervorrichtung vollständig aufnimmt. Dieses Gehäuse soll einen Schutz gegen Eingriff in die Vorrichtung während des Betriebs bieten. Zudem ist aus der DE 10 2013 103 734 A1 eine Fasspumpe bekannt, die eine Schutzvorrichtung aufweist, die verhindert, dass Fremdkörper in das Fass gelangen.

Es ist daher Aufgabe der Erfindung, eine Vorrichtung der eingangs genannten Art derart weiterzubilden, dass die Verletzungsgefahr beim Bedienpersonal während eines Behälterwechsels verringert wird.

Diese Aufgabe wird erfindungsgemäß durch eine Vorrichtung und ein Verfahren mit den Merkmalen des Anspruchs 1 bzw. 12 gelöst. Vorteilhafte Weiterbildungen der Erfindung sind Gegenstand der abhängigen Ansprüche.

Der Erfindung liegt der Gedanke zugrunde, den Bereich, in dem Verletzungsgefahr herrscht, weitgehend sicher einzuschließen, so dass Bedienpersonal in diesem Bereich, nämlich im Bereich des Behälteroberrands, nicht hantieren kann, wenn die Folgeplatte in den Behälter eingeführt wird. Zu diesem Zweck ist ein Schutzkörper vorgesehen, der beim Einführen der Folgeplatte in den Behälter sowohl die Folgeplatte als auch den Behälter im Bereich des Behälteroberrands rings umschließt, so dass zum kritischen Zeitpunkt des Einführens der Folgeplatte in den Behälter der Behälteroberrand an keiner Stelle freiliegt, sondern zumindest radial abgedeckt ist, so dass nicht von außen in den Behälter eingegriffen werden kann. Zudem ist mindestens ein Schalter zum Abschalten der Antriebseinheit der Hebeeinrichtung vorgesehen, der dann betätigt wird, wenn während des Einführens der Folgeplatte in den Behälter der Behälteroberrand zumindest teilweise durch Entfernen des Schutzkörpers freigelegt wird. Wird der Schutzkörper während des Einführens der Folgeplatte in den Behälter unvorschriftsmäßig entfernt, so wird der Schalter betätigt und schaltet die Antriebseinheit ab, so dass das Einführen der Folgeplatte in den Behälter gestoppt wird und keine Verletzungsgefahr mehr besteht.

Erfindungsgemäß ist der Schutzkörper ein ortsfest angeordnetes, nach unten offenes Gehäuse, das an einer Vorderseite eine Tür aufweist, bei deren Öffnen der mindestens eine Schalter betätigt wird oder er ist eine auf der Folgeplatte aufliegende Haube, die eine auf einer Oberseite der Folgeplatte aufliegende Deckenwand und eine sich von der Deckenwand nach unten erstreckende, rings umlaufende Seitenwand aufweist, welche die Folgeplatte rings umschließt und sich über eine Unterseite der Folgeplatte hinaus weiter nach unten erstreckt und zum Umschließen des Behälteroberrands ausgebildet ist, wobei mindestens ein erster Schalter zum Abschalten der Antriebseinheit im Bereich zwischen der Deckenwand und der Oberseite der Folgeplatte angeordnet ist, der beim Abheben der Haube von der Folgeplatte betätigt wird. Im ersteren Fall ist die Tür erforderlich, um beim Austausch eines entleerten Behälters gegen einen vollen Behälter den leeren Behälter aus dem Gehäuse heraus und den vollen Behälter in das Gehäuse hinein schieben zu können. Zu diesem Zweck erstreckt sich die Tür zweckmäßig von einem unteren Rand an der Vorderseite des Gehäuses mindestens bis zum Behälteroberrand nach oben. Bei geöffneter Tür ist die Antriebseinheit der Hebeeinrichtung mittels des Schalters abgeschaltet und ein Anheben oder Absenken der Folgeplatte ist nicht möglich.

Zur ortsfesten Anordnung des Gehäuses wird bevorzugt, dass es auf Stützfüßen ruht, die wiederum auf derselben Aufstellfläche aufgestellt werden können, auf der auch der Behälter aufgestellt wird. Das Gehäuse kann zudem vorteilhaft eine vorzugsweise die Folgeplatte übergreifende Gehäusedecke aufweisen, so dass auch von oben beim Einführen der Folgeplatte in den Behälter nicht an den Behälteroberrand angegriffen werden kann. Die Gehäusedecke weist zweckmäßig eine Öffnung auf, durch die die Förderpumpe und/oder Zuleitungen der Förderpumpe und/oder Haltemittel durchgeführt sind, die die Folgeplatte mit der Hebeeinrichtung verbinden. Entscheidend bei dieser erfindungsgemäßen Weiterbildung ist lediglich, dass sich die Gehäusedecke über den Behälteroberrand und ein Stück weit in radialer Richtung auf die Folgeplatte zu oder über die Folgeplatte erstreckt.

Im zweiten Fall ist der mindestens eine erste Schalter vorzugsweise in oder an der Deckenwand der Haube angeordnet. Bei diesem Ausführungsbeispiel wird der mindestens eine erste Schalter schon dann betätigt, wenn die Haube von der Folgeplatte abgehoben wird. Sie muss dabei nicht zwingend so weit abgehoben werden, dass der Behälteroberrand freigelegt wird. Ein Freilegen des Behälteroberrands durch die Haube während des Einführens der Folgeplatte in den Behälter erfordert aber zwingend ein Abheben der Haube von der Folgeplatte, so dass der mindestens eine erste Schalter betätigt wird. Da beim zweiten Ausführungsbeispiel das mindestens teilweise Freilegen des Behälteroberrands beim Einführen der Folgeplatte in den Behälter zwingend ein Abheben der Haube von der Folgeplatte erfordert, ließe sich bei einer Einschränkung auf das zweite Ausführungsbeispiel das Merkmal des teilweisen Freilegens des Behälteroberrands durch das Merkmal des Abhebens der Haube von der Folgeplatte ersetzen.

Vorzugsweise ist mindestens ein zweiter Schalter zum Abschalten der Antriebseinheit im Bereich zwischen der Seitenwand und der Haube und der Behälterwand angeordnet, der beim Abheben der Haube vom Behälter betätigt wird. Der mindestens eine zweite Schalter ist vorzugsweise in oder an der Seitenwand der Haube angeordnet. Dabei wird bevorzugt, dass der mindestens eine erste Schalter und der mindestens eine zweite Schalter durch ein logisches UND miteinander verknüpft sind und die Antriebseinheit abgeschaltet wird, wenn der oder mindestens einer der ersten Schalter und der oder mindestens einer der zweiten Schalter betätigt wird. Nähert sich die Folgeplatte dem Behälter ohne dass die Seitenwand der Haube den Behälteroberrand umgreift, so besteht noch keine Verletzungsgefahr und das Absenken der Folgeplatte kann fortgesetzt werden, da der mindestens eine erste Schalter aufgrund des Aufliegens der Haube auf der Folgeplatte nicht betätigt ist. Umschließt die Haube mit ihrer Seitenwand den Behälteroberrand, so wird der mindestens eine zweite Schalter nicht betätigt, und ein Absenken der Folgeplatte im Behälter kann erfolgen, auch wenn die Folgeplatte dem Materialpegel folgend im Behälter weiter abgesenkt wird, dabei den Kontakt zur Haube verliert und der mindestens eine erste Schalter dadurch betätigt wird.

Um ein Entfernen der Haube von der Folgeplatte bzw. vom Behälteroberrand schneller und besser erkennen zu können, sind vorzugsweise mehrere erste Schalter und/oder mehrere zweite Schalter vorgesehen. Dabei sind die ersten Schalter durch ein logisches ODER miteinander verknüpft, ebenso wie die zweiten Schalter durch ein logisches ODER miteinander verknüpft sind. Es genügt dann, wenn nur einer der ersten Schalter und einer der zweiten Schalter betätigt wird, um die Antriebseinheit abzuschalten.

Um die Haube am Behälteroberrand besser positionieren zu können, ist die Seitenwand zweckmäßig mit mehreren radial nach innen vorstehenden Führungsrippen zur Anlage an einer Außenfläche der Behälterwand versehen. Desweiteren wird bevorzugt, dass die Führungsrippen jeweils eine Auflaufschräge aufweisen, in deren Bereich sich ihre in radialer Richtung gemessene Höhe zu einem unteren Ende hin reduziert, so dass sich die Haube beim Aufsetzen auf den Behälteroberrand selbst zentriert.

Im Folgenden wird die Erfindung anhand zweier in der Zeichnung schematisch dargestellter Ausführungsbeispiele näher erläutert. Es zeigen
- Fig. 1a, b, c: eine Vorrichtung zum Fördern von viskosem Material gemäß einem ersten Ausführungsbeispiel in zwei perspektivischen Ansichten und einer Vorderansicht;
- Fig. 2a, b: eine Vorrichtung zum Fördern von viskosem Material gemäß einem zweiten Ausführungsbeispiel mit vom Behälter abgehobener Folgeplatte in einer perspektivischen Ansicht und einer Vorderansicht;
- Fig. 3a, b: die Vorrichtung gemäß Fig. 2a, b mit in den Behälter eingeführter Folgeplatte in einer perspektivischen Ansicht und einer Vorderansicht und
- Fig. 4: eine Darstellung der Vorrichtung gemäß Fig. 2b teilweise im Schnitt.

Die in der Zeichnung dargestellten Vorrichtungen 10, 110 dienen dem Fördern von viskosem Material, wie beispielsweise Klebstoff, Dichtstoff oder Dämmstoff, aus einem fassartigen Behälter 12, der einen Behälterboden 14 sowie eine rings umlaufende, sich vom Behälterboden 14 bis zu einem Behälteroberrand 16 nach oben erstreckende, zylindermantelförmige Behälterwand 18 aufweist und am Behälteroberrand 16 offen ist. Die Vorrichtungen 10, 110 weisen zudem eine auf einer Aufstellfläche 20, auf die auch der Behälter 12 aufgestellt ist, montierte Hebeeinrichtung 22 auf, die eine nicht näher dargestellte Antriebseinheit, die einen oder mehrere Pneumatik- oder Hydraulikzylinder, einen oder mehrere Spindeltriebe oder einen oder mehrere elektrische Linearantriebe aufweisen kann, sowie mittels der Antriebseinheit in vertikaler Richtung bewegliche Haltestangen 24 aufweist. An den Haltestangen 24 ist eine Folgeplatte 26 befestigt, die einen Materialauslass 28 aufweist, an den eine Förderpumpe 30 für das viskose Material angeschlossen ist. Zum Fördern des viskosen Materials wird die Folgeplatte 26 von oben in den Behälter 12 eingeführt, bis sie auf der Oberfläche des Materials aufliegt und ringsum dichtend an der ihr zugewandten Innenfläche der Behälterwand 18 anliegt. Bei abnehmendem Materialpegel wird die Folgeplatte der Oberfläche des Materials folgend mittels der Antriebseinheit nach unten bewegt, bis der Behälter 12 entleert ist. Sodann wird die Folgeplatte 26 mittels der Antriebseinheit angehoben, bis sie aus dem Behälter 12 herausgezogen ist und der Behälter 12 gegen einen vollen Behälter ausgetauscht werden kann.

Bei den Vorrichtungen 10, 110 gemäß beider Ausführungsbeispiele ist jeweils eine Schutzeinrichtung 32, 132 vorgesehen, die verhindert, dass eine Bedienperson beim Einführen der Folgeplatte 26 in den Behälter 12 zwischen die Folgeplatte 26 und den Behälteroberrand 16 eingreifen und sich dadurch verletzen kann. Die Schutzeinrichtungen 32, 132 werden im Folgenden näher beschrieben.

Beim in Fig. 1a bis 1c dargestellten ersten Ausführungsbeispiel weist die Schutzeinrichtung 32 einen Schutzkörper in Form eines quaderförmigen Gehäuses 34 auf. Das Gehäuse 34 ist nach unten offen, so dass der Behälter 12 von unten hineinragen kann, und ruht auf Stützfüßen 36, die wiederum auf der Aufstellfläche 20 befestigt sind. Das Gehäuse 34 weist an drei Seiten jeweils eine Seitenwand 38 auf, während an einer Vorderseite 40 eine an einer der Seitenwände 38 angelenkte Tür 42 mit einem durchsichtigen Sichtfenster 44 beispielsweise aus Plexiglas angeordnet ist. Die Seitenwände 38 und die Tür 42 erstrecken sich jeweils von einem unteren Rand 46 des Gehäuses 34, der sich unterhalb des Behälteroberrands 16 befindet, nach oben bis über den Behälteroberrand 16 hinaus und umschließen damit den Behälteroberrand 16. Dabei ist es auch möglich, dass sich die Seitenwände 38 und die Tür 42 nicht bis zur selben Höhe nach unten erstrecken. Nach oben ist das Gehäuse 34 teilweise durch eine Gehäusedecke 48 geschlossen, die sich ausgehend von den Seitenwänden 38 und der Tür 42 jeweils ein Stück weit nach innen erstreckt und dabei eine Öffnung 50 freilässt, aus der die Förderpumpe 30 und die Haltestangen 24 herausragen. Im gezeigten Ausführungsbeispiel ist der Durchmesser der Öffnung 50 etwa gleich groß wie der Durchmesser der Folgeplatte 26. Es ist jedoch auch möglich, den Durchmesser der Öffnung 50 kleiner auszuführen als den Durchmesser der Folgeplatte 26, so dass diese ringsum ein Stück weit von der Gehäusedecke 48 überdeckt wird. Im Bereich der Tür 42 ist ein Schalter 52 angeordnet, der beim Öffnen der Tür 42 betätigt wird und die Antriebseinheit ausschaltet, so dass eine Bewegung der Folgeplatte 26 angehalten wird. Ein Verfahren der Folgeplatte 26 und insbesondere ein Einführen der Folgeplatte 26 in den Behälter 12 kann somit nur dann erfolgen, wenn die Tür 42 geschlossen ist und der Behälteroberrand 16 vom Gehäuse 34 rings umschlossen wird, so dass keine Verletzungsgefahr durch Einklemmen eines Körperteils zwischen dem Behälteroberrand 16 und der Folgeplatte 26 besteht. Wird der Behälteroberrand 16 durch Öffnen der Tür 42 teilweise freigelegt, so wird die Bewegung der Folgeplatte 26 angehalten.

Beim zweiten Ausführungsbeispiel (Fig. 2a, b und Fig. 3a, b) ist lediglich die Schutzeinrichtung 132 anders ausgebildet als die Schutzeinrichtung 32 des ersten Ausführungsbeispiels. Sie weist eine Haube 134 auf, die eine auf einer Oberseite 136 der Folgeplatte 26 aufliegende Deckenwand 138 sowie eine sich von der Deckenwand 138 nach unten erstreckende, rings umlaufende Seitenwand 140 aufweist. Die Deckenwand 138 bedeckt die Folgeplatte 26 nicht vollständig, sondern lässt eine Öffnung 142 frei, durch die die Förderpumpe 30 und die Haltestangen 24 durchgreifen können. Die Seitenwand 140 erstreckt sich über eine der Oberseite 136 abgewandte Unterseite der Folgeplatte 26 hinaus weiter nach unten und weist eine solche lichte Weite auf, dass sie zudem den Behälter 12 am Behälteroberrand 16 rings umschließen kann. Die lichte Weite wird durch vier in gleichen Winkelabständen zueinander angeordnete, aus der Seitenwand 140 nach innen vorspringende Führungsrippen 144 vorgegeben, die zur Anlage an einer der Innenfläche der Behälterwand 18 abgewandten Außenfläche 146 bestimmt sind. Nach unten hin weisen die Führungsrippen 144 jeweils eine Auflaufschräge 148 auf, so dass sich die lichte Weite nach unten hin vergrößert, indem die in radialer Richtung gemessene Höhe der Führungsrippen 144 sich zu deren unterem Ende 150 kontinuierlich verringert.

Solange die Haube 134 auf der Folgeplatte 26 aufliegt und ihre Seitenwand 140 die Folgeplatte 26 rings umschließt, ist es nahezu unmöglich, beim Einführen der Folgeplatte 26 in den Behälter 12 eine Hand zwischen der Folgeplatte 26 und dem Behälteroberrand 16 einzuklemmen. Um in diesen Bereich eingreifen zu können, muss die Haube 134 von der Folgeplatte 26 abgehoben werden. Um die Sicherheit der Vorrichtung 110 beim Einführen der Folgeplatte 26 in Behälter 12 zu gewährleisten, sind an der Deckenwand 138 zwei erste Schalter 152 zum Abschalten der Antriebseinheit angeordnet, die jeweils dann betätigt werden, wenn die Haube 134 im Bereich des jeweiligen ersten Schalters 152 von der Folgeplatte 26 abgehoben wird. Da beim Einführen der Folgeplatte 26 in den Behälter 12 der Behälteroberrand 16 von der Seitenwand 140 vollständig umschlossen wird, solange die Haube 134 auf der Folgeplatte 26 aufliegt, führt ein Freilegen des Behälteroberrands 16 durch Anheben der Haube 134 zwangsläufig zu einem Betätigen mindestens eines der ersten Schalter 152 und damit zu einem Anhalten der Bewegung der Folgeplatte 26. Ist die Folgeplatte 26 im Behälter 12 aufgenommen und folgt dem abnehmenden Materialpegel, so wird die auf den Behälteroberrand 16 aufliegende Haube 134 zwangläufig von der Folgeplatte 26 abgehoben. Um die Bewegung der Folgeplatte 26 nach unten fortsetzen zu können, sind zwei zweite Schalter 154 an der Seitenwand 140 angeordnet, die dann betätigt werden, wenn die Seitenwand 140 vom Behälteroberrand 16 abgehoben wird. Nur wenn sowohl mindestens einer der ersten Schalter 152 und mindestens einer der zweiten Schalter 154 gleichzeitig betätigt werden, wird die Antriebseinheit angehalten.

Zusammenfassend ist folgendes festzuhalten: Die Erfindung betrifft eine Vorrichtung 10, 110 zum Fördern von viskosem Material aus einem fassartigen, einen Behälterboden 14 und eine sich vom Behälterboden 14 zu einem Behälteroberrand 16 erstreckende, umlaufende Behälterwand 18 aufweisenden, am Behälteroberrand 16 offenen Behälter 12, mit einer einen an eine Förderpumpe 30 angeschlossenen Materialauslass 28 aufweisenden Folgeplatte 26 zum Verschließen des Behälters 12, wobei die Folgeplatte 26 unter dichtender Anlage an einer ihr zugewandten Innenfläche der Behälterwand 18 im Behälter 12 auf und ab beweglich ist, und mit einer Hebeeinrichtung 22 zum Anheben und Absenken der Folgeplatte 26, wobei die Hebeeinrichtung 22 eine Antriebseinheit aufweist.

Erfindungsgemäß ist eine Schutzeinrichtung 32, 132 mit einem Schutzkörper 34, 134 vorgesehen, der so bezüglich der Folgeplatte 26 und des Behälters 12 angeordnet ist, dass er beim Einführen der Folgeplatte 26 in den Behälter 12 einerseits die Folgeplatte 26 und andererseits den Behälter 12 im Bereich des Behälteroberrands 16 rings umschließt .Die Schutzeinrichtung 32, 132 weist zudem mindestens einen Schalter 52, 152, 154 zum Abschalten der Antriebseinheit bei einem mindestens teilweisen Freilegen des Behälteroberrands 16 durch den Schutzkörper 34, 134 während des Einführens der Folgeplatte 26 in den Behälter 12 auf.

Alternativ kann der Erfindungsgedanke in Bezug auf das zweite Ausführungsbeispiel so formuliert werden, dass erfindungsgemäß eine Schutzeinrichtung 132 mit einem als Haube 134 ausgebildeten Schutzkörper vorgesehen ist, wobei die Haube 134 eine auf einer Oberseite 136 der Folgeplatte 26 aufliegende Deckenwand 138 und eine sich von der Deckenwand 138 nach unten erstreckende, rings umlaufende und die Folgeplatte 26 rings umschließende Seitenwand 140 aufweist, die sich über eine Unterseite der Folgeplatte 26 hinaus weiter nach unten erstreckt und zum Umschließen des Behälteroberrands 16 ausgebildet ist, und dass mindestens ein erster Schalter 152 zum Abschalten der Antriebseinheit im Bereich zwischen der Deckenwand 138 und der Oberseite 136 der Folgeplatte 26 und vorzugsweise in oder an der Deckenwand 138 angeordnet ist und beim Abheben der Haube 134 von der Folgeplatte 26 betätigt wird.

## Patentansprüche

1. Vorrichtung zum Fördern von viskosem Material aus einem fassartigen, einen Behälterboden (14) und eine sich vom Behälterboden (14) zu einem Behälteroberrand (16) erstreckende, umlaufende Behälterwand (18) aufweisenden, am Behälteroberrand (16) offenen Behälter (12), mit einer einen an eine Förderpumpe (30) angeschlossenen Materialauslass (28) aufweisenden Folgeplatte (26) zum Verschließen des Behälters (12), wobei die Folgeplatte (26) unter dichtender Anlage an einer ihr zugewandten Innenfläche der Behälterwand (18) im Behälter (12) auf und ab beweglich ist, mit einer Hebeeinrichtung (22) zum Anheben und Absenken der Folgeplatte (26), wobei die Hebeeinrichtung (22) eine Antriebseinheit aufweist, und mit einer Schutzeinrichtung (32, 132) mit einem Schutzkörper (34, 134), der so bezüglich der Folgeplatte (26) und des Behälters (12) angeordnet ist, dass er beim Einführen der Folgeplatte (26) in den Behälter (12) einerseits die Folgeplatte (26) und andererseits den Behälter (12) im Bereich des Behälteroberrands (16) rings umschließt, **gekennzeichnet durch** mindestens einen Schalter (52, 152, 154) zum Abschalten der Antriebseinheit bei einem mindestens teilweisen Freilegen des Behälteroberrands (16) durch den Schutzkörper (34, 134) während des Einführens der Folgeplatte (26) in den Behälter (12), wobei der Schutzkörper entweder ein ortsfest angeordnetes, nach unten offenes Gehäuse (34) ist, das an einer Vorderseite (40) eine Tür (42) aufweist, bei deren Öffnen der mindestens eine Schalter (52) betätigt wird oder wobei der Schutzkörper eine auf der Folgeplatte (26) aufliegende Haube (134) ist, die eine auf einer Oberseite (136) der Folgeplatte (26) aufliegende Deckenwand (138) und eine sich von der Deckenwand (138) nach unten erstreckende, rings umlaufende und die Folgeplatte (26) rings umschließende Seitenwand (140) aufweist, die sich über eine Unterseite der Folgeplatte (26) hinaus weiter nach unten erstreckt und zum Umschließen des Behälteroberrands (16) ausgebildet ist, und dass mindestens ein erster Schalter (152) zum Abschalten der Antriebseinheit im Bereich zwischen der Deckenwand (138) und der Oberseite (136) der Folgeplatte (26) und vorzugsweise in oder an der Deckenwand (138) angeordnet ist und beim Abheben der Haube (134) von der Folgeplatte (26) betätigt wird.

2. Vorrichtung nach Anspruch 1, **dadurch gekennzeichnet, dass** sich die Tür (42) von einem unteren Rand (46) an der Vorderseite (40) des Gehäuses (34) mindestens bis zum Behälteroberrand (16) nach oben erstreckt.

3. Vorrichtung nach Anspruch 1 oder 2, **dadurch gekennzeichnet, dass** das Gehäuse (34) auf Stützfüßen (36) ruht.

4. Vorrichtung nach einem der vorangehenden Ansprüche, **dadurch gekennzeichnet, dass** das Gehäuse (34) eine vorzugsweise die Folgeplatte (26) übergreifende Gehäusedecke (48) aufweist.

5. Vorrichtung nach Anspruch 4, **dadurch gekennzeichnet, dass** die Gehäusedecke (48) eine Öffnung (50) aufweist, durch die die Förderpumpe (30) und/oder Zuleitungen der Förderpumpe (30) und/oder die Folgeplatte (26) mit der Hebeeinrichtung (22) verbindende Haltemittel (24) durchgeführt sind.

6. Vorrichtung nach Anspruch 1, **dadurch gekennzeichnet, dass** mindestens ein zweiter Schalter (154) zum Abschalten der Antriebseinheit im Bereich zwischen der Seitenwand (140) und der Behälterwand (18) und vorzugsweise in oder an der Seitenwand (140) angeordnet ist und beim Abheben der Haube (134) vom Behälter (12) betätigt wird.

7. Vorrichtung nach Anspruch 6, **dadurch gekennzeichnet, dass** der mindestens eine erste Schalter (152) und der mindestens eine zweite Schalter (154) durch ein logisches UND miteinander verknüpft sind und die Antriebseinheit abgeschaltet wird, wenn der oder mindestens einer der ersten Schalter (152) und der oder mindestens einer der zweiten Schalter (154) betätigt wird.

8. Vorrichtung nach Anspruch 6 oder 7, **dadurch gekennzeichnet, dass** mehrere zweite Schalter (154) vorgesehen sind, die durch ein logisches ODER miteinander verknüpft sind.

9. Vorrichtung nach einem der Ansprüche 1, 6, 7 oder 8, **dadurch gekennzeichnet, dass** mehrere erste Schalter (152) vorgesehen sind, die durch ein logisches ODER miteinander verknüpft sind.

10. Vorrichtung nach einem der Ansprüche 1, 6, 7, 8 oder 9, **dadurch gekennzeichnet, dass** die Seitenwand (140) mit mehreren radial nach innen vorstehenden Führungsrippen (144) zur Anlage an einer Außenfläche (146) der Behälterwand (18) versehen ist.

11. Vorrichtung nach Anspruch 10, **dadurch gekennzeichnet, dass** die Führungsrippen (144) jeweils eine Auflaufschräge (148) aufweisen, in deren Bereich sich ihre in radialer Richtung gemessene Höhe zu einem unteren Ende (150) hin reduziert.

12. Verfahren zum Einführen einer Folgeplatte (26) in einen fassartigen, einen Behälterboden (14) und eine sich vom Behälterboden (14) zu einem Behälteroberrand (16) erstreckende, umlaufende Behälterwand (18) aufweisenden, am Behälteroberrand (16) offenen Behälter (12) unter Verwendung einer Vorrichtung (10, 110) nach einem der vorangehenden Ansprüche, wobei die Folgeplatte (26) mittels der Hebeeinrichtung (22) in den Behälter (12) abgesenkt wird, während die Folgeplatte (26) und der Behälteroberrand (16) mittels des Schutzkörpers (34, 134) rings umschlossen werden, und wobei die Absenkbewegung durch Abschalten der Antriebseinheit angehalten wird, wenn der Behälteroberrand (16) mindestens teilweise freigelegt wird.

## Claims

1. Apparatus for the conveying of viscous material from a drum-like container (12), which has a container bottom (14) and a circumferential container wall (18) extending from the container bottom (14) to an upper rim (16) of the container, which is open at the upper rim (16) of the container, the apparatus having, for closing of the container (12), a follower plate (26) having a material outlet (28) attached to a conveyor pump (30), wherein the follower plate (26) can be moved up and down in the container (12) while being in sealing contact against an inside face of the container wall (18) turned toward it, the apparatus having a lifting device (22) for raising and lowering of the follower plate (26), wherein the lifting device (22) has a drive unit, and the apparatus having a protective device (32, 132) having a protective member (34, 134), which is disposed in such a way with respect to the follower plate (26) and the container (12) that, upon introduction of the follower plate (26) into the container (12), it annularly surrounds on the one hand the follower plate (26) and on the other hand the container (12) in the region of the upper rim (16) of the container, **characterized by** at least one switch (52, 152, 154) for switching-off of the drive unit upon an at least partial exposure of the upper rim (16) of the container by the protective member (34, 134) during the introduction of the follower plate (26) into the container (12), wherein the protective member is either a downwardly open housing (34) disposed in fixed position, which on a front side (40) has a door (42), upon the opening of which the at least one switch (52) is actuated or wherein the protective member is a hood (134) resting on the follower plate (26) and having a top wall (138) resting on an upper side (136) of the follower plate (26) and an annularly circumferential side wall (140), which extends downward from the top wall (138) and annularly surrounds the follower plate (26), and which extends downward further beyond an underside of the follower plate (26) and is designed for surrounding of the upper rim (16) of the container, and in that at least one first switch (152) for switching-off of the drive unit is disposed in the region between the top wall (138) and the upper side (136) of the follower plate (26) and preferably in or on the top wall (138) and is actuated upon raising of the hood (134) from the follower plate (26).

2. Apparatus according to claim 1, **characterized in that** the door (42) extends upward from a lower rim (46) at the front side (40) of the housing (34) at least to the upper rim (16) of the container.

3. Apparatus according to claim 1 or 2, **characterized in that** the housing (34) rests on bracing feet (36).

4. Apparatus according to one of the preceding claims, **characterized in that** the housing (34) has a housing cover (48) that preferably reaches beyond the follower plate (26) .

5. Apparatus according to claim 4, **characterized in that** the housing cover (48) has an opening (50) through which the conveyor pump (30) and/or supply lines of the conveyor pump (30) and/or retaining means (24) are passed that connect the follower plate (26) to the lifting device (22).

6. Apparatus according to claim 1, **characterized in that** at least one second switch (154) for switching-off of the drive unit is disposed in the region between the side wall (140) and the container wall (18) and preferably in or on the side wall (18) and is actuated during raising of the hood (134) from the container (12).

7. Apparatus according to claim 6, **characterized in that** the at least one first switch (152) and the at least one second switch (154) are linked to one another by a logical AND and the drive unit is switched off when the or at least one of the first switches (152) and the or at least one of the second switches (154) is actuated.

8. Apparatus according to claim 6 or 7, **characterized in that** several second switches (154) are provided, which are linked to one another by a logical OR.

9. Apparatus according to one of claims 1, 6, 7 or 8, **characterized in that** several first switches (152) are provided, which are linked to one another by a logical OR.

10. Apparatus according to one of claims 1, 6, 7, 8 or 9, **characterized in that** the side wall (140) is equipped with several guide ribs (144) protruding radially inward for contact against an outside face (146) of the container wall (18) .

11. Apparatus according to claim 10, **characterized in that** the guide ribs (144) respectively have fitting chamfers (148), in the region of which their height measured in radial direction is reduced toward a lower end (150).

12. Method, using an apparatus (10, 110) according to one of the preceding claims, for introduction of a follower plate (26) into a drum-like container (12), which has a container bottom (14) and a circumferential container wall (18) extending from the container bottom (14) to an upper rim (16) of the container, which is open at the upper rim (16) of the container, wherein the follower plate (26) is lowered into the container (12) by means of the lifting device (22), while the follower plate (26) and the upper rim (16) of the container are annularly surrounded by means of the protective member (34, 134), and wherein the lowering movement is stopped by switching-off of the drive unit when the upper rim (16) of the container is at least partly exposed.

## Revendications

1. Dispositif de convoyage d'une matière visqueuse à partir d'un récipient (12) du type fût ouvert sur le bord supérieur (16), muni d'un fond (14) et d'une paroi périphérique (18) s'étendant dudit fond (14) jusqu'audit bord supérieur (16), comprenant une platine suiveuse (26) conçue pour obturer le récipient (12) et dotée d'une sortie (28) de matière qui est raccordée à une pompe de refoulement (30), ladite platine suiveuse (26) étant douée de mobilité ascendante et descendante, dans ledit récipient (12), avec contact instaurant une étanchéité contre une surface intérieure de la paroi (18) dudit récipient, tournée vers ladite platine ; un système de levage (22) affecté au soulèvement et à l'abaissement de la platine suiveuse (26), lequel système de levage (22) est équipé d'une unité d'entraînement ; et un système de protection (32, 132) pourvu d'un corps protecteur (34, 134) implanté, par rapport à la platine suiveuse (26) et au récipient (12), de façon telle que, lors de l'insertion de ladite platine suiveuse (26) dans ledit récipient (12), il ceinture annulairement ladite platine suiveuse (26), d'une part, et ledit récipient (12) d'autre part, dans la région du bord supérieur (16) dudit récipient, **caractérisé par** au moins un interrupteur (52, 152, 154) destiné à mettre l'unité d'entraînement à l'arrêt lorsque ledit corps protecteur (34, 134) dégage au moins partiellement le bord supérieur (16) du récipient, au cours de l'insertion de la platine suiveuse (26) dans ledit récipient (12), sachant que le corps protecteur est un boîtier (34) occupant un emplacement fixe, ouvert vers le bas et présentant une porte (42) à sa face antérieure (40) lors de l'ouverture de laquelle l'interrupteur (52) à présence minimale est actionné, ou bien que ledit corps protecteur est un capot (134) appliqué sur la platine suiveuse (26), incluant une paroi de recouvrement (138) en applique contre une face supérieure (136) de la platine suiveuse (26), et une paroi latérale (140) périphériquement annulaire, qui s'étend vers le bas à partir de ladite paroi de recouvrement (138), ceinture annulairement la platine suiveuse (26), se prolonge vers le bas au-delà d'une face inférieure de ladite platine suiveuse (26), et est conçue pour ceinturer le bord supérieur (16) du récipient ; et par le fait qu'au moins un premier interrupteur (152), affecté à la mise à l'arrêt de l'unité d'entraînement, est implanté dans la région située entre la paroi de recouvrement (138) et la face supérieure (136) de la platine suiveuse (26), de préférence dans ou sur ladite paroi de recouvrement (138), et est actionné par ladite platine suiveuse (26) lors du soulèvement du capot (134).

2. Dispositif selon la revendication 1, **caractérisé par le fait que** la porte (42) s'étend vers le haut à partir d'un bord inférieur (46), à la face antérieure (40) du boîtier (34), au moins jusqu'au bord supérieur (16) du récipient.

3. Dispositif selon la revendication 1 ou 2, **caractérisé par le fait que** le boîtier (34) repose sur des piètements d'appui (36).

4. Dispositif selon l'une des revendications précédentes, **caractérisé par le fait que** le boîtier (34) comporte un couvercle (48) qui coiffe, de préférence, la platine suiveuse (26).

5. Dispositif selon la revendication 4, **caractérisé par le fait que** le couvercle (48) présente une ouverture (50) traversée par la pompe de refoulement (30) et/ou par des conduits gagnant ladite pompe de refoulement (30), et/ou par des moyens de retenue (24) reliant la platine suiveuse (26) au système de levage (22).

6. Dispositif selon la revendication 1, **caractérisé par le fait qu'**au moins un second interrupteur (154), affecté à la mise à l'arrêt de l'unité d'entraînement, est implanté dans la région située entre la paroi latérale (140) et la paroi (18) du récipient, de préférence dans ou sur ladite paroi latérale (140), et est actionné lorsque le capot (134) est soulevé à l'écart dudit récipient (12).

7. Dispositif selon la revendication 6, **caractérisé par le fait que** le premier interrupteur (152) à présence minimale et le second interrupteur (154) à présence minimale sont connectés l'un à l'autre par l'intermédiaire d'un opérateur ET logique, et l'unité d'entraînement est mise à l'arrêt lors de l'actionnement de l'un, ou d'au moins l'un des premiers interrupteurs (152) et de l'un, ou d'au moins l'un des seconds interrupteurs (154).

8. Dispositif selon la revendication 6 ou 7, **caractérisé par** la présence de plusieurs seconds interrupteurs (154), connectés les uns aux autres par l'intermédiaire d'un opérateur OU logique.

9. Dispositif selon l'une des revendications 1, 6, 7 ou 8, **caractérisé par** la présence de plusieurs premiers interrupteurs (152), connectés les uns aux autres par l'intermédiaire d'un opérateur OU logique.

10. Dispositif selon l'une des revendications 1, 6, 7, 8 ou 9, **caractérisé par le fait que** la paroi latérale (140) est pourvue de plusieurs nervures de guidage (144) faisant saillie radialement vers l'intérieur, conçues pour venir en applique contre une surface extérieure (146) de la paroi (18) du récipient.

11. Dispositif selon la revendication 10, **caractérisé par le fait que** les nervures de guidage (144) sont respectivement munies d'un biseau d'ascension (148) dans la région duquel leur hauteur, mesurée dans le sens radial, s'amenuise en direction d'une extrémité inférieure (150).

12. Procédé dévolu à l'insertion, en utilisant un dispositif (10, 110) conforme à l'une des revendications précédentes, d'une platine suiveuse (26) dans un récipient (12) du type fût ouvert sur le bord supérieur (16), muni d'un fond (14) et d'une paroi périphérique (18) s'étendant dudit fond (14) jusqu'audit bord supérieur (16), sachant que la platine suiveuse (26) est abaissée dans le récipient (12), au moyen du système de levage (22), alors même que ladite platine suiveuse (26) et le bord supérieur (16) dudit récipient sont ceinturés annulairement au moyen du corps protecteur (34, 134), et sachant que le mouvement d'abaissement est stoppé, par mise à l'arrêt de l'unité d'entraînement, lorsque ledit bord supérieur (16) du récipient est au moins partiellement dégagé.
